# EUROPÄISCHE PATENTANMELDUNG

(11) **EP 1 002 896 A1**
(43) Veröffentlichungstag der Anmeldung: **24.05.2000**
(21) Anmeldenummer: 99116378.3
(22) Anmeldetag: 20.08.1999
(51) Int. Cl.: D06H 5/00, E04F 10/02

(54) **Markisentuch**

(30) Priorität: 20.11.1998 DE 19853591
(71) Anmelder: Schmitz-Werke GmbH & Co., 48282 Emsdetten (DE)
(72) Erfinder: Schulz, Wolfgang, Dr., 48565 Steinfurt-Borghorst (DE)
(74) Vertreter: Schneck, Herbert, Dipl.-Phys., Dr.

(57) **Zusammenfassung**

Bei einem Markisentuch (1) bestehend aus einer Mehrzahl miteinander verbundener Stoffbahnen (2) ist zur Vermeidung einer Stoffdickenerhöhung im Nahtbereich (3) vorgesehen, daß die aus im wesentlichen senkrecht zueinander verlaufenden Schuß- und Kettfäden (6; 5) gewebten Stoffbahnen (2a, 2b) im Bereich ihrer Längs-Außenränder (7a, 7b) frei vorstehende Schußfäden (6) aufweisen und derart aneinandergefügt werden, daß die Schußfäden (6) benachbarter Stoffbahnen miteinander verzahnt und dann verklebt bzw. verschweißt werden.

## Beschreibung

Die Erfindung richtet sich auf ein Markisentuch bestehend aus einer Mehrzahl miteinander verbundener Stoffbahnen.

Tücher für Markisen werden üblicherweise aus Stoffbahnen von 120 cm Breite hergestellt. Dabei werden jeweils zwei aneinander angrenzende Stoffbahnen im Randbereich übereinandergelegt und in der Regel mit einer doppelten Naht miteinander verbunden.

Dieses bekannte Verfahren weist den Vorteil einer hohen Produktivität auf, ist jedoch mit dem Nachteil behaftet, daß im Nahtbereich sich die effektive Dicke der Stoffbahn verdoppelt, wodurch der Wickeldurchmesser auf der Tuchwelle bei aufgewickelten Markisentuch in diesen Bereichen vergrößert wird. Dies führt zu einem sogenannten Tannenbaum-Effekt, indem sich im Tuch aufgrund unterschiedlich langer Wickelwege im Bereich der Nähte bzw. im Bereich der dazwischen liegenden nahtfreien Stoffbahnen Falten aufbauen.

Hiervon ausgehend liegt der Erfindung die Aufgabe zugrunde, ein Markisentuch zu schaffen, welches einerseits wirtschaftlich herstellbar ist und andererseits das Problem einer vergrößerten Tuchdicke im Nahtbereich vermeidet.

Diese Aufgabe wird erfindungsgemäß dadurch gelöst, daß Stoffbahnen, die aus im wesentlichen senkrecht zueinander verlaufenden Schuß- und Kettfäden gewebt sind und im Bereich ihrer Längs-Außenränder frei vorstehende Schußfäden aufweisen, derart aneinander gefügt werden, daß die Schußfäden benachbarter Stoffbahnen miteinander verzahnt und dann verklebt werden.

Die Verklebung erfolgt vorzugsweise mit Hilfe eines Klebstoffes, wobei aufgrund der großen Oberfläche, die für die Verklebung zur Verfügung steht, eine besonders haltbare Klebeverbindung erzielt wird.

Bei hierfür geeigneten Fäden kann auch eine Verklebung über Ultraschallschweißen o. dgl. bewerkstelligt werden.

In jedem Fall ist eine haltbare Verbindung gewährleistet und wird eine Dickenerhöhung im Verbindungsbereich vermieden.

Bei Verwendung von Markisenbahnen, die aus Schmelzfäden aufgebaut sind oder Schmelzfäden enthalten, ist auch eine Verklebung über ein Verschmelzen dieser Fäden möglich.

Auf den Fügebereich der Kettfäden kann nach oben bzw. außen eine als Witterungsschutz wirkende Abdeckung in Form einer Folie, eines dünnen Stoffes o. dgl. aufgebracht werden.

Nachfolgend wird die Erfindung anhand eines bevorzugten Ausführungsbeispiels in Verbindung mit der Zeichnung näher erläutert. Dabei zeigen:
- Fig. 1: eine Aufsicht auf ein herkömmliches, aus mehreren Bahnen zusammengenähtes Markisentuch,
- Fig. 2: einen Schnitt längs der Linie II-II in Fig. 1 und
- Fig. 3: eine schematische, ausschnittsweise Aufsicht auf die erfindungsgemäße Verbindung zweier aneinanderstoßender Tuchbahnen.

Ein in Figur 1 dargestelltes Markisentuch 1 besteht aus drei Stoffbahnen 2, welche einen Überlappungsbereich 3 aufweisen, d. h. einen Bereich, in welchem ihre Ränder übereinanderliegen, und sind in diesem Überlappungsbereich 3 mit Hilfe einer Doppelnaht 4 verbunden.

In den Überlappungsbereichen 3, wo die Tuchbahnen 2 übereinander liegen, verdoppelt sich - wie in Fig. 2 erkennbar - die effektive Dicke des Markisentuches 1, so daß über die Breite gesehen das Markisentuch praktisch eine ungleichmäßige Dicke aufweist, was sich beim Aufwickeln des Markisentuches in der erwähnten Weise nachteilig bemerkbar macht.

In Figur 3 ist schematisch der Rand- und Verbindungsbereich zweier in erfindungsgemäßer Weise zu verbindender Tuchbahnen 2a und 2b dargestellt.

Jede Tuchbahn 2a, 2b besteht in an sich bekannter Weise aus einer Mehrzahl von Schußfäden 6 und hierzu senkrecht verlaufender Kettfäden 5, wobei die Schußfäden 6 über den durch einen Kettfaden gebildeten Rand 7a bzw. 7b der Bahnen 2a bzw. 2b hinausstehende Enden 8a bzw. 8b aufweisen, und wobei dafür Sorge getragen ist, daß diese Enden 8a, 8b miteinander verzahnt sind.

Ausgehend von diesem Zustand werden die Enden 8a, 8b entweder mit einer Leimspur versehen und verleimt oder durch Ultraschallschweißen oder ein ähnliches Verfahren miteinander verbunden, wobei durch die einzelnen freien Schußfadenenden 8a, 8b eine sehr große, für eine haltbare Verbindung zur Verfügung stehende Oberfläche bereitgestellt wird.

## Patentansprüche

1. Markisentuch (1) bestehend aus einer Mehrzahl miteinander verbundener Stoffbahnen (2), **dadurch gekennzeichnet, daß** die aus im wesentlichen senkrecht zueinander verlaufenden Schuß- und Kettfäden (6; 5) gewebten Stoffbahnen (2a, 2b) im Bereich ihrer Längs-Außenränder (7a, 7b) frei vorstehende Schußfäden (6) aufweisen und derart aneinandergefügt werden, daß die Schußfäden (6) benachbarter Stoffbahnen miteinander verzahnt und verklebt sind.

2. Markisentuch nach Anspruch 1, **dadurch gekennzeichnet, daß** die Verklebung mittels eines Klebstoffes erfolgt.

3. Markisentuch nach Anspruch 1, **dadurch gekennzeichnet, daß** die Verklebung durch Ultraschallschweißen o. dgl. bewerkstelligt wird.

4. Markisentuch nach Anspruch 1, wobei die Stoffbahnen (2) Schmelzfasern aufweisen, **dadurch gekennzeichnet, daß** die Stoffbahnen (2a, 2b) durch Verschmelzen der Schmelzfasern verklebt sind.

5. Markisentuch nach Anspruch 1, **dadurch gekennzeichnet, daß** der Fügebereich der Schußfäden (6) mit einem Folienstreifen oder Streifen aus dünnem Stoff o. dgl. zur Außen- bzw. Oberseite hin abgedeckt ist.
